# EUROPÄISCHE PATENTSCHRIFT

(11) **EP 3 261 894 B1**
(45) Veröffentlichungstag und Bekanntmachung des Hinweises auf die Patenterteilung: **07.04.2021**
(21) Anmeldenummer: 16720315.7
(22) Anmeldetag: 24.02.2016
(51) Int. Cl.: B61C 15/10

(54) **PNEUMATISCHE FÖRDEREINRICHTUNG UND DOSIERANLAGE SOWIE SANDUNGSANLAGE MIT EINER STRAHLPUMPE FÜR RIESELFÄHIGES GUT**
PNEUMATIC PUMP DEVICE AND METERING SYSTEM AND SANDING SYSTEM, COMPRISING A JET PUMP FOR FLOWABLE MATERIAL
DISPOSITIF DE REFOULEMENT PNEUMATIQUE ET INSTALLATION DE DOSAGE AINSI QU'INSTALLATION DE SABLAGE COMPRENANT UNE POMPE À JET DE PRODUIT COULANT

(30) Priorität: 26.02.2015 AT 501542015
(43) Veröffentlichungstag der Anmeldung: 03.01.2018
(73) Patentinhaber: Knorr-Bremse GmbH, 2340 Mödling (AT)
(72) Erfinder: KRISMANIC, Georg, 1020 Wien (AT); SCHNEIDER, Albert, 1020 Wien (AT)
(74) Vertreter: Aurigium Leischner & Luthe
(86) Internationale Anmeldenummer: PCT/AT2016/050042
(87) Internationale Veröffentlichungsnummer: WO 2016/134397

(56) Entgegenhaltungen:
- EP-A1- 0 016 471
- EP-A1- 1 470 981
- EP-A2- 0 499 199
- DE-A1- 2 938 583
- DE-U1-202014 004 632
- GB-A- 2 192 371
- US-A- 2 614 002

## Beschreibung

Die Erfindung betrifft eine pneumatische Förderereinrichtung zur Kopplung mit einem Behälter für rieselfähiges Gut, welche eine Kontaktfläche aufweist, die zum Kontakt mit dem rieselfähigen Gut bestimmt ist. Darüber hinaus umfasst die pneumatische Fördereinrichtung eine Strahlpumpe mit einer Mischkammer, einer druckbeaufschlagbaren und in die Mischkammer mündenden Treibdüse und mit zumindest einem von der Kontaktfläche wegführenden und in die Mischkammer mündenden Ansaugkanal. Weiterhin umfasst die pneumatische Fördereinrichtung zumindest einen von der Kontaktfläche wegführenden und druckbeaufschlagbaren oder an eine Außenfläche der pneumatischen Förderereinrichtung mündenden Zuluftkanal. Der zumindest eine Ansaugkanal und der zumindest eine Zuluftkanal bilden im Bereich der Kontaktfläche zumindest eine Ansaugöffnung und zumindest eine Zuluftöffnung aus.

Weiterhin betrifft die Erfindung eine Dosieranlage mit einem Behälter zur Aufnahme rieselfähigen Guts und einer mit dem genannten Behälter gekoppelten pneumatischen Förderereinrichtung der genannten Art, wobei die Kontaktfläche der pneumatischen Förderereinrichtung in einen Innenraum des Behälters weist.

Darüber hinaus betrifft die Erfindung eine vorteilhafte Verwendung der pneumatischen Fördereinrichtung, insbesondere in einer Sandungsanlage eines Schienenfahrzeugs, sowie eine Verwendung der Dosieranlage ebenfalls in einer Sandungsanlage eines Schienenfahrzeugs. Schließlich betrifft die Erfindung eine Sandungsanlage beziehungsweise ein Streugerät und ein Schienenfahrzeug als solches.

Generell dient eine pneumatische Fördereinrichtung dem Transport und dem Portionieren oder Dosieren von rieselfähigem Gut, beispielsweise von Granulat, Sand oder dergleichen. Ihr Einsatzbereich liegt in industriellen Anlagen aber auch in Sandungsanlagen von Schienenfahrzeugen, wo sie für das Dosieren von Bremssand eingesetzt werden. Der vor die Räder des Schienenfahrzeugs gestreute Sand erhöht die Traktion desselben beim Bremsen und Anfahren.

Eine pneumatische Fördereinrichtung und eine Dosieranlage der oben genannten Art, insbesondere im Zusammenhang mit einer Sandungsanlage eines Schienenfahrzeugs, sind aus dem Stand der Technik grundsätzlich bekannt. Beispielsweise offenbart die EP 2 100 788 B1 dazu eine pneumatische Fördereinrichtung, welche ein zylinderförmiges respektive turmförmiges Gehäuse umfasst, das im Bodenbereich eines Sandbehälters angeordnet ist. Das Gehäuse umfasst mehrere radial verteilte Ansaugbohrungen und mehrere radial verteilte Zuluftbohrungen. Das Gehäuse ragt von unten in den Sandbehälter hinein, sodass die genannten Bohrungen im Behälter zu liegen kommen.

Nachteilig ist an der genannten Fördereinrichtung, dass es bauartbedingt "Schattenbereiche" gibt, aus denen der Bremssand nicht abgefördert wird. Der Behälter kann somit nicht vollständig entleert werden, wodurch sich nach und nach insbesondere feinkörnige Anteile des Bremssands im Bodenbereich absetzen und dort verklumpen. In weiterer Folge setzt sich immer mehr Sand an den rauen Oberflächen der Verklumpungen fest, wodurch letztlich die Ansaugöffnungen der pneumatischen Fördereinrichtung verstopft werden.

Ganz besonders tritt das Problem bei Mehrfachanlagen auf, bei denen mehrere pneumatische Fördereinrichtungen in den Sandbehälter ragen und es somit zu besonders starken Verschneidungen kommt, in denen sich der Bremssand "gut" absetzen kann. Zudem kann es zu einer relativ starken gegenseitigen Beeinflussung der pneumatischen Fördereinrichtungen kommen, insbesondere wenn die Ansaugöffnungen einander zugewandt sind. Beim Einbau der Fördereinrichtungen in den Sandbehälter sind wegen der zylindrischen Form daher besondere Vorkehrungen zu treffen, sodass diese in einer erwünschten Lage und nicht verdreht eingebaut werden. Ein weiteres Problem bei Mehrfachanlagen besteht darin, dass die pneumatischen Fördereinrichtungen nicht am tiefsten Punkt des Sandbehälters eingebaut werden können, was unerwünschte Ablagerungen weiter begünstigt. Zudem stehen die Anschlüsse für die Druckleitungen und die Transportleitungen unter Umständen schräg, was Probleme beim Anschluss an das Rohrnetz des Schienenfahrzeugs verursacht, beziehungsweise den Einbau der Sandungsanlage verkompliziert.

Ein weiterer Nachteil der bekannten Fördereinrichtung besteht darin, dass die Gesamthöhe der Dosieranlage aufgrund der Montage der Fördereinrichtung unterhalb des Sandbehälters relativ groß ist, was bei dem beschränkten Bauraum moderner Schienenfahrzeuge zu Problemen führen kann. Zudem muss eine Transportleitung zu den Rädern des Schienenfahrzeugs in der Regel wenigstens abschnittsweise horizontal geführt werden, was den Einsatz eines 90°-Krümmers oder Bogens bedingt. Problematisch ist daran, dass diese aufgrund der abrasiven Wirkung des Bremssands und der hohen Luftgeschwindigkeit in der Transportlei-tung (aufgrund einer in der pneumatischen Fördereinrichtung verbauten Lavaldüse kann zum Teil Überschallgeschwindigkeit erreicht werden!) wird ein solcher Bogen, sofern er nicht besonders verstärkt wird, in relativ kurzer Zeit durchgescheuert, was eine zeit- und kostenintensive Wartung der Sandungsanlage, beinhaltend den Stillstand des Schienenfahrzeugs, nach sich zieht.

Durch die tiefliegende Position der pneumatischen Förderanlage kann diese auch nicht oder nur sehr unzureichend vor Witterungseinflüssen geschützt werden, wodurch sie einerseits störanfällig ist, andererseits auch keine allzu hohe Lebenserwartung aufweist. Zudem müssen die Transportleitungen wegen der tiefliegenden Position in der Regel steigende Abschnitte aufweisen, in denen der Bremssand aber nur schwer transportiert werden kann. Die Druckschrift EP 0 016 471 A1 offenbart eine Dosiereinrichtung für eine Sandungsanlage eines Fahrzeuges, insbesondere Schienenfahrzeuges, mit einem nach außen weitgehend dicht abschließbaren Sandvorratsbehälter. Durch den Boden des Behälters ragt bis unter eine Glocke im Behälter ein Sandungsrohr, das unmittelbar vor einem Fahrzeugrad endet. Der Boden des Behälters ist luftdurchlässig ausgebildet. An den Boden des Behälters ist eine Zuluftleitung in Verbindung mit einer Versorgungsluftleitung angeschlossen. Eine Abluftleitung, deren offenes Ende im vom Sand im Wesentlichen freigehaltenen oberen Teil des Behälters liegt, ist an das Sandrohr mit Abstand von der Glocke angeschlossen.

Eine Aufgabe der Erfindung ist es daher, eine verbesserte Dosieranlage, eine verbesserte Sandungsanlage sowie ein verbessertes Schienenfahrzeug anzugeben. Insbesondere sollen dabei die oben genannten Probleme vermieden werden.

Die Aufgabe der Erfindung wird mit einer Dosieranlage der eingangs genannten Art gelöst, welche die Merkmale des Anspruchs 1 aufweist.

Die Aufgabe der Erfindung wird weiterhin mit einer Verwendung der Dosieranlage der genannten Art zum Absaugen des rieselfähigen Guts aus dem genannten Behälter gelöst, wobei der zumindest eine Ansaugkanal und der zumindest eine Zuluftkanal im Bereich der Kontaktfläche um maximal 40° gegenüber der Vertikalen geneigt sind.

Darüber hinaus wird die Aufgabe der Erfindung durch eine Verwendung einer Dosieranlage der genannten Art in einer Sandungsanlage eines Schienenfahrzeugs gelöst, wobei als rieselfähiges Gut Bremssand vorgesehen ist.

Schließlich wird die Aufgabe der Erfindung auch durch ein Schienenfahrzeug mit einer solche Sandungsanlage gelöst.

Vorteilhaft wird die Gesamthöhe der Dosieranlage durch die vorgeschlagenen Maßnahmen gegenüber der aus der EP 2 100 788 B1 bekannten Maßnahmen reduziert, wodurch der Einbau - beispielsweise in ein Schienenfahrzeug - vereinfacht wird. Durch die etwas hochgesetzte Position der pneumatischen Förderanlage kann diese auch sehr gut vor Witterungseinflüssen geschützt werden, wodurch sie einerseits wenig störanfällig ist, andererseits auch eine vergleichsweise hohe Lebenserwartung aufweist. Steigende Abschnitte in Transportleitungen können weitgehend vermieden werden, wodurch die Transportleitung besser arbeitet. Generell bedeutet die Angabe "im Wesentlichen" im Rahmen der Erfindung insbesondere eine Abweichung von +/- 10° bei Winkelangaben beziehungsweise von +/- 10% bei anderen Angaben. Unter einer im "im Wesentlichen gleichen Orientierung" des zumindest einen Ansaugkanals und des zumindest einen Zuluftkanals im Bereich der Kontaktfläche kann im Speziellen auch verstanden werden, dass jeder (Raum)Winkel
a) zwischen einem Ansaugkanal und einem Zuluftkanal und/oder
b) zwischen zwei Ansaugkanälen und/oder
c) zwischen zwei Zuluftkanälen
im Bereich der Kontaktfläche unter 30° beträgt.

Die Angabe, dass die pneumatische Förderereinrichtung mit dem Behälter "gekoppelt" ist, bedeutet eine direkte Anbindung der pneumatischen Förderereinrichtung an den Behälter oder eine indirekte, beispielsweise über einen zwischengeschalteten Adapter. Die Angabe, dass die Kontaktfläche der pneumatischen Förderereinrichtung "in einen Innenraum des Behälters" weist kann daher auch sinngemäß bedeuten, dass die Kontaktfläche "in einen Innenraum eines Adapters" weist. Generell ist die Abgrenzung zwischen Behälter, Adapter und pneumatischer Fördereinrichtung willkürlich. Prinzipiell kann der Adapter als eigenständiges Bauteil, als zum Behälter gehörig oder als zur pneumatischen Fördereinrichtung gehörig betrachtet werden. Insbesondere kann die Funktion des Adapters in die pneumatische Fördereinrichtung integriert sein.

Vorteilhafte Ausgestaltungen und Weiterbildungen der Erfindung ergeben sich aus den Unteransprüchen sowie aus der Beschreibung in Zusammenschau mit den Figuren.

Günstig ist es, wenn die Kontaktfläche eben ist. Dadurch ist es möglich, die pneumatische Fördereinrichtung mit einfachen technischen Mitteln herzustellen.

Günstig ist es aber auch, wenn die Kontaktfläche konkav oder konvex gekrümmt ist. Dadurch sind die Ansaugöffnungen und die Zuluftöffnungen in der Tiefe etwas zueinander versetzt angeordnet, wodurch die Strömungsverhältnisse im Behälter weiter optimiert werden können.

Besonders vorteilhaft ist es, wenn die zumindest eine Zuluftöffnung im Querschnitt kleiner ausgebildet ist als die zumindest eine Ansaugöffnung. Unter ungünstigen Bedingungen kann es zu einem Verstopfen der Transportleitung und damit zu einer Umkehrung der Strömungsverhältnisse kommen. Die der pneumatischen Fördereinrichtung zugeführte Pressluft kann dann nicht mehr über die Transportleitung entweichen, sondern wird stattdessen entgegen der eigentlich vorgesehenen Strömungsrichtung durch die Ansaugkanäle in den Behälter für das rieselfähige Gut und in weiterer Folge entgegen der geplanten Strömungsrichtung durch die Zuluftkanäle geblasen. Mitgenommenes Material kann in Folge zu Verstopfungen der Zuluftkanäle und damit zu erhöhtem Wartungsaufwand führen. Werden die Zuluftöffnungen nun kleiner ausgeführt als die Ansaugöffnung, so kann dieser nachteilige Effekt vermieden oder wenigstens verringert werden.

Vorteilhaft ist es, wenn die pneumatische Förderereinrichtung mehrere auf der Kontaktfläche entlang einer ersten Geraden angeordnete Ansaugöffnungen mehrerer Ansaugkanäle und mehrere auf der Kontaktfläche entlang einer zur ersten Geraden parallelen zweiten Geraden angeordnete Zuluftöffnungen mehrerer Zuluftkanäle aufweist. In diesem Zusammenhang ist es auch von Vorteil, wenn die erste Gerade und die zweite Gerade bei der Verwendung der pneumatischen Förderereinrichtung im Wesentlichen horizontal ausgerichtet sind. Dadurch ist die pneumatische Fördereinrichtung einerseits vergleichsweise einfach herstellbar, andererseits ergeben sich dadurch auch günstige Strömungsverhältnisse im Behälter. Das rieselfähige Gut wird durch die auf einer Geraden liegenden Zuluftöffnungen gleichsam "auf breiter Front" abgegraben und zu den Absaugöffnungen transportiert.

Günstig ist es, wenn die pneumatische Sandförderereinrichtung eine der Mischkammer in Förderrichtung des rieselfähigen Guts nachgeordnete Lavaldüse aufweist. Auf diese Weise kann die Strömungsgeschwindigkeit in der Transportleitung erhöht werden, unter Umständen sogar auf Überschallgeschwindigkeit.

Vorteilhaft ist es, wenn eine Strahlrichtung der Treibdüse waagrecht ausgerichtet ist oder eine waagrechte Komponente aufweist. Auf diese Weise kann eine horizontal geführte Transportleitung, so wie sie insbesondere bei Sandungsanlagen von Schienenfahrzeugen vorkommt, direkt, das heißt ohne Bogen oder Krümmer, an die pneumatische Fördereinrichtung angeschlossen werden. Defekte und Stillstandzeiten aufgrund eines durchgescheuerten Rohrbogens können somit vermieden werden.

Besonders vorteilhaft ist es auch, wenn ein an der Kontaktfläche beginnender gerader Abschnitt des zumindest einen Ansaugkanals weiter von der Kontaktfläche wegführt als ein an der Kontaktfläche beginnender gerader Abschnitt des zumindest einen Zuluftkanals. Auf diese Weise ist die Treibdüse und das daran anschließende pneumatische System weiter von der Kontaktfläche entfernt, beziehungsweise in einer anderen Ebene angeordnet, als die Zuluftkanäle. Die konstruktive Freiheit bei der Ausrichtung der Treibdüse und in Folge des Anschlusses für die Transportleitung ist daher besonders groß, da es keine oder nur geringe räumliche Überschneidungen des Saugsystems und des Zuluft- oder Falschluftsystems gibt.

Günstig ist es weiterhin, wenn ein einer Ansaugöffnung nächstgelegene Zuluftöffnung bei der Verwendung der pneumatischen Fördereinrichtung oberhalb der genannten Ansaugöffnung angeordnet ist. Dadurch werden ein Abfördern des rieselfähigen Guts und eine vollständige Entleerung des Behälters unterstützt, da rieselfähiges Gut mit Hilfe der Zuluft / Falschluft und der Schwerkraft zu den Ansaugöffnungen hin geblasen wird.

Besonders vorteilhaft ist es auch, wenn ein an der Kontaktfläche beginnender gerader Abschnitt des zumindest einen Ansaugkanals und ein an der Kontaktfläche beginnender gerader Abschnitt des zumindest einen Zuluftkanals von der pneumatischen Förderereinrichtung weg in Richtung des Behälters einander zu geneigt sind. Insbesondere können ein an der Kontaktfläche beginnender gerader Abschnitt des zumindest einen Ansaugkanals und ein an der Kontaktfläche beginnender gerader Abschnitt des zumindest einen Zuluftkanals einen Winkel einschließen, welcher sich vom Behälter weg in Richtung der Pneumatische Förderereinrichtung hin öffnet. Im Speziellen können auch eine Achse des genannten geraden Abschnitts des Ansaugkanals und eine Achse des genannten geraden Abschnitts des Zuluftkanals einen Schnittpunkt innerhalb des Behälters oder Adapters haben. Durch diese Maßnahmen werden ein Abfördern des rieselfähigen Guts aus dem Behälter/Adapter sowie dessen vollständige Entleerung weiter begünstigt. Dies deswegen, weil der aus dem zumindest einen Zuluftkanal austretende Luftstrom das rieselfähige Gut zu der zumindest einen Ansaugöffnung hin bläst. Bei Anordnungen nach dem Stand der Technik ist dies nicht der Fall. Beispielsweise sind die Zuluftöffnungen bei der EP 2 100 788 B1 tangential und somit nicht auf die Ansaugöffnungen ausgerichtet, wodurch der Sand durch die aus den Zuluftöffnungen ausströmende Luft von den Ansaugöffnungen weg geblasen wird.

Günstig ist es darüber hinaus, wenn die Kontaktfläche der pneumatischen Förderereinrichtung bei Verwendung derselben vertikal ausgerichtet ist. Dadurch werden Ablagerungen im Bereich der der Ansaugöffnungen und Zuluftöffnungen vermieden. Vorteilhaft ist es aber auch, wenn die Kontaktfläche etwas gegen die Vertikale geneigt und überhängend ausgerichtet ist. Auf diese Weise kann Ablagerungen im Bereich der der Ansaugöffnungen und Zuluftöffnungen noch besser vorgebeugt werden.

Besonders vorteilhaft ist es darüber hinaus, wenn die pneumatische Förderereinrichtung zur Gänze außerhalb des genannten Behälters angeordnet ist. Auf diese Weise werden Verschneidungen im Inneren des Behälters vermieden, das heißt der Behälter ist innen weitgehend glatt, da die pneumatische Förderereinrichtung nicht in den Behälter hineinragt. Daher gibt es auch keine "Schattenbereiche", aus denen der Bremssand nicht abgefördert wird, sondern es ist möglich, den Behälter vollständig zu entleeren. Ablagerungen und Verklumpungen des rieselfähigen Guts und damit einhergehend langfristig drohende Verstopfungen der Ansaugöffnungen können somit vermieden werden.

Günstig ist es auch, wenn der Behälter zur Kontaktfläche der pneumatischen Förderereinrichtung hin spitz zuläuft. Auch damit wird eine vollständige Entleerung des Behälters begünstigt, wodurch Ablagerungen und den damit einhergehenden negativen Auswirkungen vorgebeugt wird.

Vorteilhaft ist es weiterhin, wenn der spitz zulaufende Teil des Behälters wenigstens im Endbereich durch einen Adapter gebildet ist. Dadurch können auf einfache Weise pneumatische Fördereinrichtungen unterschiedlicher Bauart und/oder unterschiedliche viele pneumatische Fördereinrichtungen an den Behälter für das rieselfähige Gut gekoppelt werden. In diesem Zusammenhang ist es auch von Vorteil, wenn ein modulares System eine Dosieranlage und zumindest zwei Adapter unterschiedlicher Bauart aufweist.

Günstig ist es darüber hinaus, wenn die Dosieranlage eine Ausblaseeinrichtung aufweist, welche Ausblasekanäle umfasst, die in Förderrichtung des rieselfähigen Guts hinter der Mischkammer und gegebenenfalls hinter einer Lavaldüse angeordnet sind, schräg zur Förderrichtung des rieselfähigen Guts ausgerichtet sind und in die genannte Förderrichtung weisen. Auf diese Weise kann eine Transportleitung gereinigt beziehungsweise liegen gebliebenes rieselfähiges Gut abtransportiert werden. Der Druck wird dabei vorzugsweise so eingestellt, dass das rieselfähige Gut gerade noch nicht über die Ansaugkanäle angesaugt wird. Die Ausblaseeinrichtung kann als gesondertes Teil ausgeführt sein, das bedarfsweise an die pneumatische Fördereinrichtung angeschlossen wird, oder auch direkt Teil der pneumatischen Fördereinrichtung sein. Denkbar ist auch, dass eine Ausblaseeinrichtung im weiteren Verlauf der Transportleitung angeordnet ist. Generell ist auch vorstellbar, dass der an der Treibdüse anliegende Druck für das Ausblasen einer Transportleitung soweit gesenkt wird, dass kein rieselfähiges Gut über die Ansaugkanäle angesaugt wird. Diese Maßnahme kann zusätzlich oder alternativ zu der Ausblaseeinrichtung vorgesehen sein.

Günstig ist es weiterhin, wenn die Dosieranlage eine Heizung und/oder zumindest einen Warmluftkanal aufweist, welcher in einen (Lager)Raum für das rieselfähige Gut mündet. Beispielsweise kann die Heizung durch einen elektrischen Heizstab gebildet werden. Insbesondere kann vorgesehen sein, dass Druckluft über den Heizstab geführt, dort erwärmt und getrocknet wird und dann über einen Warmluftkanal oder mehrere Warmluftkanäle in einen Raum für das rieselfähige Gut eingeblasen wird, um das rieselfähige Gut zu erwärmen und zu trocknen. Dadurch kann einem Verklumpen des rieselfähigen Guts vorgebeugt werden. Die Heizung respektive der zumindest eine Warmluftkanal kann in dem oben genannten Adapter angeordnet sein, in einem Heizflansch, welcher zwischen der pneumatischen Fördereinrichtung und dem Adapter angeordnet ist, oder auch direkt in der pneumatischen Fördereinrichtung selbst.

Günstig ist es auch, wenn eine Dosieranlage mehrere an einen Behälter gekoppelte pneumatische Förderereinrichtungen aufweist. Dadurch kann das aus dem Behälter gesaugte Material in verschiedene Rohrsysteme eingespeist werden, die insbesondere unterschiedlich aktiviert werden können. Aufgrund der vorgeschlagenen Bauweise beeinflussen sich die pneumatischen Förderereinrichtungen gegenseitig nicht oder nur wenig, und es ist auch möglich, alle pneumatischen Förderereinrichtungen am tiefsten Punkt des Behälters für das rieselfähige Gut anzuordnen. Demzufolge kann der Behälter praktisch mit jeder der pneumatischen Förderereinrichtungen vollständig entleert werden.

Günstig ist es in obigem Zusammenhang weiterhin, wenn wenigstens zwei pneumatische Förderereinrichtungen unterschiedlicher Bauart sind. Auf diese Weise können die Art und Weise der zu versorgenden Rohrsysteme respektive auch ein unterschiedlicher Bedarf an Förderleistung berücksichtigt werden. Insbesondere können die Anschlüsse für die Transportleitungen und/oder die Druckleitungen in verschiedene Richtungen weisen, um beispielsweise den Einbau der Dosieranlage in ein bestehendes Rohrsystem zu vereinfachen und im Speziellen die Verwendung von Rohrbögen nach Möglichkeit zu verringern.

Vorteilhaft ist es, wenn der Abstand zwischen einer Ansaugöffnung und der nächstgelegenen Zuluftöffnung maximal 30 mm beträgt. Durch die räumliche Nähe der Zuluftöffnungen und der Ansaugöffnungen ist der ausgetragene Massenstrom praktisch unabhängig von der Füllhöhe im Sandbehälter. Zudem werden durch die sich ausbildende Luftströmung auch ein Abtransport des Bremssands und ein vollständiges Entleeren des Sandbehälters begünstigt.

Zum besseren Verständnis der Erfindung wird diese anhand der nachfolgenden Figuren näher erläutert.

Es zeigen jeweils in stark vereinfachter, schematischer Darstellung:
- Fig. 1: ein erstes schematisch dargestelltes Beispiel für eine Dosieranlage mit einer ersten Bauart einer pneumatischen Fördereinrichtung;
- Fig. 2: einen Schnitt durch die pneumatische Fördereinrichtung aus Fig. 1 im Bodenbereich des Behälters für das rieselfähige Gut;
- Fig. 3: eine Seitenansicht auf die pneumatische Fördereinrichtung aus Fig. 2;
- Fig. 4: wie Fig. 3, nur ohne unsichtbar dargestellte Luftführung im Inneren der pneumatischen Fördereinrichtung;
- Fig. 5: eine Seitenansicht auf eine pneumatische Fördereinrichtung mit horizontal ausgerichtetem Anschluss für eine Transportleitung;
- Fig. 6: eine Seitenansicht auf eine pneumatische Fördereinrichtung mit schräg ausgerichtetem Anschluss für eine Transportleitung;
- Fig. 7: einen Schnitt durch eine weitere Bauart einer pneumatischen Fördereinrichtung mit unterschiedlich ausgerichteten Ansaugkanälen und Zuluftkanälen;
- Fig. 8: eine Seitenansicht auf die pneumatische Fördereinrichtung aus Fig. 7;
- Fig. 9: eine Dosieranlage mit einer angebauten Ausblaseeinrichtung;
- Fig. 10: eine Dosieranlage mit einem beheizbaren Adapter;
- Fig. 11: den Adapter aus Fig. 10 im Schnitt;
- Fig. 12: eine Dosieranlage mit einem etwas anders gestalteten, beheizbaren Adapter;
- Fig. 13: eine Dosieranlage mit einem beheizbaren Heizflansch;
- Fig. 14: den Heizflansch aus Fig. 13 im Schnitt;
- Fig. 15: ein schematisch dargestelltes Beispiel für eine Dosieranlage mit zwei pneumatischen Fördereinrichtungen und
- Fig. 16: ein schematisch dargestelltes Beispiel für eine Sandungsanlage in einem Schienenfahrzeug.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und bei einer Lageänderung sinngemäß auf die neue Lage zu übertragen. Weiterhin können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Ein erstes Beispiel für eine pneumatische Fördereinrichtung 101 wird anhand der Figuren 1 bis 3 erläutert, wobei die Fig. 1 ein schematisches Übersichtsbild, die Fig. 2 eine detaillierte Schnittdarstellung der mit einem Behälter 2 gekoppelten pneumatischen Fördereinrichtung 101 und die Fig. 3 eine Seitenansicht auf die pneumatische Fördereinrichtung 101 darstellt. Der Behälter 2 ist dabei für die Aufnahme rieselfähigen Guts vorgesehen. Zur besseren Orientierung ist in den Figuren 2 und 3, sowie in den meisten folgenden Figuren ein xyz-Koordinatensystem eingezeichnet.

Die pneumatische Förderereinrichtung 101 umfasst eine Kontaktfläche 3, welche zum Kontakt mit dem rieselfähigen Gut bestimmt ist, sowie eine Strahlpumpe 4 mit einer Mischkammer 5, einer druckbeaufschlagbaren und in die Mischkammer 5 mündenden Treibdüse 6 und mit zumindest einem von der Kontaktfläche 3 wegführenden und in die Mischkammer 5 mündenden Ansaugkanal 7. Darüber hinaus umfasst die pneumatische Fördereinrichtung 101 zumindest einen von der Kontaktfläche 3 wegführenden und an eine Außenfläche der pneumatischen Förderereinrichtung 101 mündenden Zuluftkanal 8. In dem konkret dargestellten Beispiel sind zwei Ansaugkanäle 7 und fünf Zuluftkanäle 8 vorgesehen. Diese Zahlen sind jedoch rein illustrativ, und es kann auch eine andere Anzahl an Ansaugkanälen 7 und Zuluftkanälen 8 vorgesehen sein (vergleiche Fig. 8). Grundsätzlich können die Ansaugkanäle 7 und Zuluftkanäle 8 beliebigen Querschnitt aufweisen, vorteilhaft ist es jedoch, wenn diese als Bohrungen oder mit länglichem (ovalem) Querschnitt ausgeführt sind.

Die Ansaugkanäle 7 und die Zuluftkanäle 8 sind im Bereich der Kontaktfläche 3 gleich orientiert, wobei die Strömungsrichtungen in den Ansaugkanälen 7 und in den Zuluftkanälen 8 im Betrieb der pneumatischen Förderereinrichtung 101 antiparallel ausgerichtet sind. Zudem bilden die Ansaugkanäle 7und und die Zuluftkanäle 8 im Bereich der Kontaktfläche 3 zumindest Ansaugöffnungen 9 und Zuluftöffnungen 10 aus. In der Fig. 3 ist die Luftführung im Inneren der pneumatischen Fördereinrichtung 101 teilweise dargestellt. Ein Teil der Mischkammer 5 sowie die Treibdüse 6 sind der besseren Übersicht halber jedoch nicht dargestellt. Hinsichtlich der Schnittführung für die Darstellung in der Fig. 2 ist weiterhin anzumerken, dass sowohl ein Ansaugkanal 7 als auch ein Zuluftkanal 8 in der Schnittebene liegend dargestellt sind, um das Verständnis der Funktion der pneumatischen Fördereinrichtung 101 zu erleichtern.

Die pneumatische Förderereinrichtung 101 und der Behälter 2 bilden gemeinsam eine Dosieranlage 111, wobei die Kopplung der pneumatischen Förderereinrichtung 101 an den Behälter 2 in dem konkret dargestellten Beispiel über einen optionalen Adapter 121 erfolgt, der somit ebenfalls Teil der Dosieranlage 111 ist. Prinzipiell kann die pneumatische Förderereinrichtung 101 aber auch direkt an Behälter 2 angebunden sein, beziehungsweise kann der Adapter 121 auch als Teil des Behälters 2 aufgefasst werden.

Die Funktion der in den Figuren 1 bis 3 dargestellten Anordnung ist nun wie folgt, wobei vorausgesetzt wird, dass der Behälter 2 mit rieselfähigem Gut gefüllt ist:
Über einen Druckluftanschluss 13 wird Pressluft in die pneumatische Förderereinrichtung 101 eingeblasen. Der Druck kann in diesem Beispiel über die Druckeinstellschraube 14 eingestellt werden. Denkbar ist aber beispielsweise auch der Einsatz eines Druckmindereres. Die Pressluft strömt sodann über die Treibdüse 6 in die Mischkammer 5, wodurch über die Ansaugkanäle 7 aufgrund des Venturi-Effekts beziehungsweise des sich in der Mischkammer 5 bildenden Unterdrucks in an sich bekannter Weise rieselfähiges Gut aus dem Behälter 2 respektive dem Adapter 121 gesaugt wird. Dieses Material wird über eine optionale Lavaldüse 15, welche die Strömungsgeschwindigkeit erhöht, nach unten über eine Transportleitung 16 weg befördert. Über die Zuluftkanäle 8 kann ein Druckausgleich erfolgen, das heißt die durch die Ansaugkanäle 7 gesaugte Luft strömt über die Zuluftkanäle 8 nach. Die Strömungsrichtung der Luft ist in der Fig. 2 mit Pfeilen angedeutet.

In dem genannten Beispiel führen die Zuluftkanäle 8 an eine Außenfläche der pneumatischen Förderereinrichtung 101 und münden dort in eine Umgebung der Fördereinrichtung 101. Das heißt, über die Zuluftkanäle 8 wird Umgebungsluft oder Falschluft angesaugt. Dies ist aber nicht zwingend der Fall. Denkbar ist vielmehr auch, dass die Zuluftkanäle 8 stattdessen an ein Druckluftsystem angeschlossen werden und dementsprechend Luft aus diesem Druckluftsystem an die Zuluftkanäle 8 geführt wird. Vorteilhaft kann so beispielsweise ein unerwünschtes Eindringen von Wasser, Wasserdampf/Luftfeuchtigkeit, Fremdkörpern und/oder Tieren in den Behälter 2 verhindert werden, da die von einem Verdichter angesaugte und in das Druckluftsystem gespeiste Luft in aller Regel gefiltert und getrocknet wird.

Zur Erzielung eines passenden Drucks kann insbesondere ein Druckminderer vor den Zuluftkanälen 8 vorgesehen sein. Die dem genannten Druckminderer zugeführte Luft kann direkt von dem Druckluftsystem stammen oder auch hinter der Druckeinstellschraube 14 beziehungsweise hinter einem für die Treibdüse 6 vorgesehenen Druckminderer abgezweigt werden. Der Druck für die Zuluftkanäle 8 kann unabhängig von dem für die Treibdüse 6 vorgesehenen Druck sein oder auch von diesem abhängig sein. Insbesondere kann der Druck für die Zuluftkanäle 8 auch konstant sein. Vorteilhaft ist es insbesondere auch, wenn eine Luftquelle an die Zuluftkanäle 8 angeschlossen wird und der an den Zuluftkanälen 8 anliegende Druck somit weitgehend unabhängig von dem durch die Zuluftkanäle 8 fließenden Volumenstrom ist. Vorteilhaft kann es auch sein, dass der Druck für die Zuluftkanäle 8 in einem unteren Druckbereich dem Druck für die Treibdüse 6 proportional ist, aber auf einen maximalen Druck limitiert wird. Dies kann zum Beispiel mit einem Rückschlagventil oder Bypassventil realisiert werden.

An dieser Stelle wird auch angemerkt, dass die Zuluftkanäle 8 zum einen Teil aus der Umgebungsluft und zum anderen Teil durch Druckluft versorgt werden können.

Aus der Fig. 2 geht nun hervor, dass an der Kontaktfläche 3 beginnende gerade Abschnitte der Ansaugkanäle 7 weiter von der Kontaktfläche 3 wegführen als an der Kontaktfläche 3 beginnende gerade Abschnitte der Zuluftkanäle 8. Konkret führen die genannten geraden Abschnitte der Zuluftkanäle 8 nur bis zu einem Abstand a von der Kontaktfläche 3 weg, wohingegen die Ansaugkanäle 7 bis zu einem Abstand b von der Kontaktfläche 3 wegführen. Das heißt, dass die Treibdüse 6 in einer anderen (hier von der Kontaktfläche 3 weiter weg liegenden) Ebene angeordnet ist als die Zuluftkanäle 8. Bei dieser vorteilhaften Variante der pneumatischen Fördereinrichtung 101 können die Strahlpumpe 4, die optionale Lavaldüse 15 sowie die Transportleitung 16 praktisch in beliebiger räumlicher Richtung angeordnet werden. Insbesondere kann diese um eine normal auf die Kontaktfläche 3 stehende Achse gedreht werden (siehe auch die Figuren 5 und 6). Dadurch kann die Transportleitung 16 praktisch in beliebiger Richtung ausgerichtet und die pneumatische Fördereinrichtung 101 leicht an verschiedene Einbausituationen angepasst werden, ohne dass in der Transportleitung nahe der pneumatischen Fördereinrichtung 101 ein Krümmer respektive Rohrbogen nötig wäre, so wie dies bei bekannten Lösungen oft der Fall ist Dadurch kann einem Defekt, der auf einem solchen, von innen durchgescheuerten Rohrbogen beruht, vermieden werden.

Bei der dargestellten Variante der pneumatischen Fördereinrichtung 101 schneiden die Achse der Treibdüse 6 und die Achse des Behälters 2 einander nicht. Dies ist zwar vorteilhaft aber nicht zwingend. Denkbar wäre selbstverständlich auch, dass die Achse der Treibdüse 6 und die Achse des Behälters 2 einander schneiden.

Aus der Fig. 2 ist weiterhin ersichtlich, dass die hier ebene Kontaktfläche 3 vertikal ausgerichtet ist. Auf diese Weise können Ablagerungen im Bereich der Ansaugöffnungen 9 und Zuluftöffnungen 10 vermieden werden. Prinzipiell könnte die Kontaktfläche 3 aber auch gegenüber der Vertikalen geneigt sein, insbesondere nach rechts überhängend. Auf diese Weise können Ablagerungen im Bereich der Ansaugöffnungen 9 und Zuluftöffnungen 10 besonders gut vermieden werden.

Zudem ist erkennbar, dass die Zuluftöffnungen 10 in dieser vorteilhaften Ausführungsform oberhalb der Ansaugöffnungen 9 angeordnet sind. Dadurch wird ein Abfördern des rieselfähigen Guts und eine vollständige Entleerung des Behälters 2 respektive des Adapters 121 unterstützt, da rieselfähiges Gut mit Hilfe der Zuluft / Falschluft zu den Ansaugöffnungen 9 hin geblasen wird.

Vorteilhaft ist es darüber hinaus, wenn eine Zuluftöffnung 10 - wie in Fig. 3 dargestellt - im Querschnitt kleiner ausgebildet ist als eine Ansaugöffnung 9. Auf diese Weise wird verhindert, dass sich bei einer Umkehrung der Strömungsverhältnisse, so wie dies bei einer Verstopfung der Transportleitung 16 passieren kann, rieselfähiges Gut in die Zuluftkanäle 8 eingeblasen wird. Bei diesem Betriebszustand kann die über den Druckluftanschluss 13 eingeblasene Pressluft nicht wie eigentlich vorgesehen über die Transportleitung 16 abgeführt werden, sondern wird entgegengesetzt zu der in Fig. 2 dargestellten Strömungsrichtung über die Ansaugkanäle 7 in den Behälter 2 eingeblasen und über die Zuluftkanäle 8 abgeführt. Bei ungeeigneter Auslegung der Zuluftkanäle 8 können diese verstopfen, was neben der Wartung der Transportleitung 16 eine Wartung der pneumatischen Fördereinrichtung 101 nach sich zieht.

Vorteilhaft ist es auch, wenn mehrere Ansaugöffnungen 9 mehrerer Ansaugkanäle 7 auf der Kontaktfläche 3 entlang einer ersten Geraden A angeordnet sind und mehrere Zuluftöffnungen 10 mehrerer Zuluftkanäle 8 auf der Kontaktfläche 3 entlang einer zur ersten Geraden A parallelen zweiten Geraden B angeordnet sind, so wie dies in der Fig. 4 dargestellt ist. In der Fig. 4, welche der Fig. 3 entspricht, jedoch die verdeckt dargestellte Luftführung nicht zeigt, sind sogar alle Ansaugöffnungen 9 auf einer ersten Geraden A und alle Zuluftöffnungen 10 auf einer zweiten Geraden B angeordnet. Die erste Gerade A und die zweite Gerade B sind dabei im Wesentlichen horizontal ausgerichtet. Dadurch kann die Fertigung der pneumatischen Fördereinrichtung vereinfacht werden, ohne dass Kompromisse bei der Entleerung des Behälters 2 gemacht werden müssten.

Ein weiteres Merkmal der in den Figuren 1 bis 4 dargestellten, vorteilhaften Ausführungsform der pneumatischen Fördereinrichtung 101 besteht darin, dass diese zur Gänze außerhalb des Behälters 2 respektive des Adapters 121 angeordnet ist. Dies begünstigt ebenfalls eine vollständige Entleerung des Behälters 2 respektive des Adapters 121, und einer Ablagerung des rieselfähigen Guts, welche im schlimmsten Fall zu einer Verklumpung und Verstopfung der Anlage führen kann, wird vorgebeugt.

Ein weiteres vorteilhaftes, die vollständige Entleerung begünstigendes, Merkmal besteht darin, dass der Behälter 2 zur Kontaktfläche 3 der pneumatischen Förderereinrichtung 1 hin spitz zuläuft, wobei der spitz zulaufende Teil im Endbereich des Behälters 2 - wie dargestellt - auch durch einen Adapter 121 gebildet sein kann. Insbesondere ist es von Vorteil, wenn der Behälter 2 respektive der Adapter 121, wie abgebildet, asymmetrisch zur Kontaktfläche 3 hin zulaufen.

Fig. 5 zeigt nun eine Seitenansicht einer pneumatischen Fördereinrichtung 102, welche der pneumatischen Fördereinrichtung 101 sehr ähnlich ist. Im Unterschied dazu ist die Strahlrichtung der Treibdüse 6 und damit auch die Transportleitung 16 jedoch waagrecht ausgerichtet. Somit kann das rieselfähige Gut auch waagrecht abtransportiert werden, ohne dass dazu ein Krümmer oder Bogen in den Verlauf derselben eingebaut werden müsste.

Fig. 6 zeigt eine Seitenansicht einer weiteren pneumatischen Fördereinrichtung 103, welche den pneumatischen Fördereinrichtungen 101 und 102 sehr ähnlich ist. Im Unterschied dazu ist die Strahlrichtung der Treibdüse 6 und damit auch die Transportleitung 16 jedoch schräg ausgerichtet. Das heißt, die Strahlrichtung der Treibdüse 6 weist eine waagrechte Komponente auf. Somit kann das rieselfähige Gut auch in schräger Richtung abtransportiert werden, ohne dass dazu ein Krümmer oder Bogen in den Verlauf derselben eingebaut werden müsste.

Die Figuren 7 und 8 zeigen eine weitere vorteilhafte Bauform einer pneumatischen Fördereinrichtung 104, welche ebenfalls der pneumatischen Fördereinrichtung 101 aus den Figuren 1 bis 4 sehr ähnlich ist. Aus der Fig. 7 (und auch aus der Fig. 2) ist ersichtlich, dass Ansaugkanäle 7 und die Zuluftkanäle 8 im Bereich der Kontaktfläche 3 gegenüber der Vertikalen z geneigt sind. Im konkreten Beispiel sind die Zuluftkanäle 8 um den Winkel α und die Ansaugkanäle 7 um den Winkel α+β gegenüber der Vertikalen geneigt. Das heißt, die Zuluftkanäle 8 sind etwas steiler geneigt als die Absaugkanäle 7, was eine vollständige Entleerung des Behälters 2, beziehungsweise des Adapters 121, noch weiter begünstigt.

Konkret sind ein an der Kontaktfläche 3 beginnender gerader Abschnitt eines Ansaugkanals 7 und ein an der Kontaktfläche 3 beginnender gerader Abschnitt eines Zuluftkanals 8 von der pneumatischen Förderereinrichtung 100.. 105 weg in Richtung des Behälters 2 einander zu geneigt. Im Speziellen schließen die beiden genannten geraden Abschnitte den Winkel β ein, welcher sich vom Behälter 2 weg in Richtung der pneumatische Förderereinrichtung 104 hin öffnet, und die Achsen der beiden genannten geraden Abschnitte haben einen Schnittpunkt im Behälter 2 respektive im Adapter 121.

Im Gegensatz dazu sind die Ansaugkanäle 7 und die Zuluftkanäle 8 der in Fig. 2 dargestellten pneumatischen Förderereinrichtung 101 um den gleichen Winkel α+β gegenüber der Vertikalen geneigt, also in der Projektion auf die xz-Ebene parallel ausgerichtet. Es wird jedoch darauf hingewiesen, dass die Zuluftkanäle 8 in der pneumatischen Fördereinrichtung 101 der Fig. 2 ebenfalls anders und insbesondere stärker geneigt sein können als die Ansaugkanäle 7.

Hinsichtlich der Schnittführung für die Darstellung in der Fig. 7 ist wiederum anzumerken, das sowohl ein Ansaugkanal 7 als auch ein Zuluftkanal 8 als in der Schnittebene liegend dargestellt sind.

Vorteilhaft ist es nun generell, wenn jeder Winkel
a) zwischen einem Ansaugkanal 7 und einem Zuluftkanal 8 und/oder
b) zwischen zwei Ansaugkanälen 7 und/oder
c) zwischen zwei Zuluftkanälen 8
im Bereich der Kontaktfläche 3 unter 30° beträgt. Auf diese Weise sind die Ansaugkanäle 7 und die Zuluftkanäle 8 im Wesentlichen parallel ausgerichtet, und es bildet sich eine vorteilhafte Strömung im Behälter 2 beziehungsweise im Adapter 121 aus.

Der oben genannte Winkel ist dabei als Raumwinkel zu verstehen. Beispielsweise beträgt der Winkel zwischen zwei Ansaugkanälen 7 in der xz-Ebene betrachtet 0°, wohingegen der Winkel in der yz-Ebene betrachtet 2y beträgt. In der Fig. 8 ist dazu die Richtung des rechten Ansaugkanals 7 eingezeichnet. Der Raumwinkel zwischen den Ansaugkanälen 7 beträgt demzufolge maximal 2y. Die Zuluftkanäle 8 werden in dem in den Figuren 7 und 8 dargestellten Beispiel als parallel vorausgesetzt. Der Raumwinkel zwischen denselben beträgt also 0°. Zwischen dem mittleren Ansaugkanal 7 und einem Zuluftkanal 8 ergibt sich ein Raumwinkel β, zwischen einem seitlichen Ansaugkanal 7 und einem Zuluftkanal 8 ein aus den Winkeln β und γ zusammengesetzter Winkel. Vorteilhaft sollten die genannten Raumwinkel (alle) unter 30° liegen.

Durch die nach oben führenden Ansaugkanäle 7 und Zuluftkanäle 8 wird generell ein unbeabsichtigtes Herausrieseln des rieselfähigen Guts aus dem Behälter vermieden. Eine gesonderte Potentialschwelle für das rieselfähige Gut kann daher vermieden werden.

Bei der bisher dargestellten pneumatischen Förderereinrichtung 1 ist die Kontaktfläche 3 eben ausgebildet. Dies ist aber nicht zwingend. In weiteren Varianten kann die Kontaktfläche 3 auch konkav ausgebildet sein (siehe die punktierte Linie C in Fig. 7) oder konvex gekrümmt sein (siehe die punktierte Linie D). Die Krümmung kann dabei sowohl zylindrisch als auch sphärisch sein.

Ein weiterer Unterschied der in den Figuren 7 und 8 dargestellten pneumatischen Fördereinrichtung 104 zur pneumatischen Fördereinrichtung 101 besteht darin, dass der Zuluftkanal 8 über die in der Fig. 2 vorgesehene Ebene hinaus geführt wird. Zwar reichen die von der Kontaktfläche 3 wegführenden geraden Abschnitte der Zuluftkanäle 8 nach wie vor nur bis zum Abstand a, jedoch überschreitet eine Sammelleitung des Zuluftsystems diesen Abstand a und wird bis hinter die Mischkammer 5 geführt. Dies schränkt die gestalterische Freiheit bei der Lage der Treibdüse 6 etwas ein, da es sich aber lediglich um einen (einzigen) Kanal handelt, welcher die Ebene der Treibdüse durchdringt (das heißt, über den Abstand b hinaus geht), und nicht um alle Zuluftkanäle 8, sind die Auswirkungen überschaubar. Gegebenenfalls kann der genannte Kanal natürlich auch etwas anders geführt werden, insbesondere wenn es die Position und Lage der Treibdüse 6 bedingt.

Schließlich sind die Ansaugöffnungen 9 und die Zuluftöffnungen 10 in der Fig. 8 nicht auf zwei Geraden A und B sondern in etwa bogenförmig angeordnet. Denkbar wäre beispielsweise auch eine Variante, bei der die Ansaugöffnungen 9 und Zuluftöffnungen 10 abwechselnd auf gleicher Höhe angeordnet sind.

Fig. 9 zeigt eine Dosieranlage 112, welche der in Fig. 2 dargestellten Dosieranlage 111 sehr ähnlich ist. Im Unterschied dazu ist eine Ausblaseeinrichtung 17 vorgesehen welche einen Druckluftanschluss 18, einen Ringkanal 19 und mehrere Ausblasekanäle 20 umfasst, welche schräg zu einer Förderrichtung in der Lavaldüse 15 beziehungsweise in der Transportleitung 16 ausgerichtet sind und in die genannte Förderrichtung weisen. Über den Druckluftanschluss 18 kann Luft in die Transportleitung 16 eingeblasen werden, ohne dass dabei notwendigerweise rieselfähiges Gut über die Ansaugkanäle 7 angesaugt wird. Auf diese Weise kann die Transportleitung 16 gereinigt beziehungsweise liegen gebliebenes rieselfähiges Gut abtransportiert werden. Der Druck am Druckluftanschluss 18 wird dabei vorzugsweise so eingestellt, dass das rieselfähige Gut gerade noch nicht über die Ansaugkanäle 7 angesaugt wird.

Generell kann die Ausblaseeinrichtung 17 als gesondertes Teil ausgeführt sein, das bedarfsweise an die pneumatische Fördereinrichtung 101 angeschlossen wird, oder auch direkt Teil der pneumatischen Fördereinrichtung 101 sein. Denkbar ist natürlich auch, dass die (oder eine weitere) Ausblaseeinrichtung 17 im weiteren Verlauf der Transportleitung 16 angeordnet ist. Denkbar ist weiterhin auch, dass der Druck am Druckluftanschluss 13 für das Ausblasen der Transportleitung 16 soweit gesenkt wird, dass kein rieselfähiges Gut über die Ansaugkanäle 7 angesaugt wird. Diese Maßnahme kann zusätzlich oder alternativ zu der Ausblaseeinrichtung 17 vorgesehen werden.

Fig. 10 zeigt eine weitere Dosieranlage 113, welche der in Fig. 2 dargestellten Dosieranlage 111 sehr ähnlich ist. Im Unterschied dazu, weist der Adapter 122, welcher in der Fig. 11 im Schnitt EE dargestellt ist, nun aber eine Bohrung 21 auf, in welcher ein Heizstab 22 angeordnet ist. In die Bohrung 21 eingeblasene Luft streicht über den Heizstab 22, wird erwärmt und getrocknet und tritt über die Warmluftkanäle 23 in das Innere des Adapters 122, wodurch das darin befindliche rieselfähige Gut erwärmt und getrocknet wird. Der Heizstab 22 ist in dem dargestellten Beispiel als elektrischer Heizstab ausgeführt, welcher über die Anschlussdrähte 24 an eine Stromversorgung angeschlossen wird. Selbstverständlich kann eine Beheizung auch anders erfolgen, beispielsweise mit Heißwasser. Durch den Heizstab 22 wird nicht nur die vorbeiströmende Luft erwärmt, sondern auch der Adapter 122 als solcher. Das Einblasen der Luft in die Bohrung 21 ist zwar vorteilhaft, jedoch nicht unbedingt nötig. Denkbar ist auch, dass nur der Adapter 122 beheizt wird. Der Adapter 122 weist in dem gezeigten Beispiel fünf von der Bohrung 21 ausgehende Warmluftkanäle 23 auf. Denkbar ist natürlich auch jede andere Anzahl an Warmluftkanälen 23.

Fig. 12 zeigt nun ein weiteres Beispiel einer Dosieranlage 114, welche der in den Figuren 10 und 11 dargestellten Dosieranlage 113 sehr ähnlich ist. Im Unterschied dazu, weist der Adapter 123 jedoch eine obenliegende Bohrung 21 mit einem darin angeordneten Heizstab 22 auf. Das zu dem in den Figuren 10 und 11 Gesagte gilt sinngemäß auch für die Fig. 12.

Fig. 13 zeigt eine weitere Dosieranlage 115, welche der in Fig. 2 dargestellten Dosieranlage 111 sehr ähnlich ist. Im Unterschied dazu ist nun ein Heizflansch 25 vorgesehen, welcher in der Fig. 14 im Schnitt FF dargestellt ist. Der Heizflansch 25 weist, wie die Adapter 122 und 123 aus den Figuren 10 bis 12, eine Bohrung 21 auf, in welcher ein Heizstab 22 angeordnet ist. In die Bohrung 26 eingeblasene Luft streicht über den Heizstab 22, wird erwärmt und getrocknet und tritt über den Warmluftkanal 23 in das Innere des Heizflanschs 25 ein, wodurch das darin befindliche rieselfähige Gut erwärmt und getrocknet wird. Um sicherzustellen, dass die erwärmte Luft über den Warmluftkanal 23 austritt, ist die Bohrung 21 mit einem Stopfen 27 verschlossen.

Der Heizstab 22 ist in dem dargestellten Beispiel wiederum als elektrischer Heizstab ausgeführt, welcher über die Anschlussdrähte 24 an eine Stromversorgung angeschlossen wird. Selbstverständlich kann eine Beheizung auch anders erfolgen, beispielsweise mit Heißwasser. Durch den Heizstab 22 wird nicht nur die vorbeiströmende Luft erwärmt, sondern auch der Heizflansch 25 als solcher. Das Einblasen der Luft in die Bohrung 26 ist zwar vorteilhaft, jedoch nicht unbedingt nötig. Denkbar ist auch, dass nur der Heizflansch 25 beheizt wird. Der Heizflansch 25 weist in dem gezeigten Beispiel einen von der Bohrung 21 ausgehenden Warmluftkanal 23 auf. Denkbar ist natürlich auch jede andere Anzahl an Warmluftkanälen 23.

In den gezeigten Beispielen weisen die Warmluftkanäle 23 an ihrem Ende jeweils schräg nach unten in die vom rieselfähigen Gut befüllten Volumina, sodass das rieselfähige Gut nicht in die Warmluftkanäle 23 eindringen kann. Es ist denkbar, dass ein Warmluftkanal 23 stattdessen oder zusätzlich mit einem Filterelement gegen Eindringen von rieselfähigem Gut geschützt ist. Beispielsweise kann ein solches Filterelement im Verlauf des Warmluftkanals 23 angeordnet sein. Ein Filterelement gegen das Eindringen von rieselfähigem Gut ist auch für die Zuluftkanäle 8 denkbar und kann ebenfalls in deren Verlauf angeordnet sein.

Generell kann der Heizflansch 25 als gesondertes Teil ausgeführt sein, das bedarfsweise an die pneumatische Fördereinrichtung 101 respektive an den Adapter 121 angeschlossen wird, oder der Heizflansch 25 kann auch direkt Teil der pneumatischen Fördereinrichtung 101 sein oder Teil des Adapters 121. Die pneumatische Fördereinrichtung 101, der Heizflansch 25 und der Adapter 121 (und auch der Behälter 2) können auch in einem Teil ausgeführt sein.

An dieser Stelle wird auch angemerkt, dass die Ausblaseeinrichtung 17, die Adapter 122, 123 sowie der Heizflansch 25 die Basis für von Anspruch 1 unabhängige Erfindungen bilden können.

Die Fig. 15 zeigt nun eine weitere Ausführungsvariante einer Dosieranlage 116, welcher der in Fig. 1 dargestellten Dosieranlage 111 sehr ähnlich ist. Im Unterschied dazu ist aber nicht ein Adapter 121..123, sondern ein Adapter 124 verbaut, an den zwei pneumatische Förderereinrichtungen 101, 105 angeschlossen sind. Auf diese Weise können zwei verschiedene Transportleitungen 16 für den Abtransport des rieselfähigen Guts verwendet werden. Insbesondere können die pneumatischen Förderereinrichtungen 101, 105 unterschiedliche Bauart und beispielsweise unterschiedlich orientierte Treibdüsen 6 respektive Transportleitungen 16 aufweisen (vergleiche die Figuren 3 bis 6). Die Unterschiede in der Bauart können sich aber natürlich auch auf andere Aspekte beziehen, beispielsweise auf die Anordnung der Ansaugbohrungen und Zuluftbohrungen 10 (vergleiche die Figuren 3 und 8). Mit Hilfe mehrerer Adapter 121..124 kann auch ein modulares System für Dosieranlagen 110..116 aufgebaut werden.

Generell können die vorgestellten pneumatischen Förderereinrichtungen 101.. 105 beziehungsweise Dosieranlagen 110.. 116 in einer Sandungsanlage eines Schienenfahrzeugs eingesetzt werden, wobei als rieselfähiges Gut Bremssand vorgesehen ist. Dazu ist in der Fig. 16 ein schematisches Beispiel eines Schienenfahrzeugs 28 dargestellt

Die Sandungsanlage umfasst eine Dosieranlage 110, einen Kompressor beziehungsweise Verdichter 29, zwei Ventile 30, eine Steuerung 31, sowie zwei Fallrohre 32. Der Kompressor 29, der in einem Schienenfahrzeug 28 häufig ohnehin vorhanden ist, wird über Druckluftleitungen an die beiden pneumatischen Fördereinrichtungen 100 angeschlossen, wobei jeder Fördereinrichtung 100 ein steuerbares Ventil 30 vorgelagert ist. Die steuerbaren Ventile 30 sind über Steuerleitungen mit der Steuerung 31 verbunden. Die beiden Transportleitungen 16 führen wiederum zu den beiden Fallrohren 32, die im Bereich der Räder des Schienenfahrzeugs 28 angeordnet sind. Im konkreten Beispiel umfasst das Schienenfahrzeug 28 eine einzige Sandungsanlage, prinzipiell könnten natürlich auch mehrere Sandungsanlagen vorgesehen sein.

Bei einer Bremsung veranlasst die Steuerung 20 ein Aktivieren des Kompressors 29 (sofern der Kompressor 29 nicht ohnehin läuft) und ein Öffnen eines der beiden Ventile 30. Dadurch wird Bremssand vom Behälter 2 zum Fallrohr 32 transportiert und fällt von dort vor die Räder des Schienenfahrzeugs 28, um die Traktion beim Bremsen und beim Anfahren zu erhöhen. Je nach Fahrtrichtung des Schienenfahrzeugs 28 wird das linke oder rechte Ventil 30 betätigt.

Generell hat sich für rieselfähiges Gut im Allgemeinen und für Bremssand im Speziellen ein Neigungswinkel der Ansaugkanäle 7 und der Zuluftkanäle 8 gegenüber der Vertikalen von maximal 40° herausgestellt (siehe auch die Winkel α beziehungsweis α+β in der Fig. 7). Dadurch wird ein ungewolltes Herausrieseln des rieselfähigen Guts / Bremssands vermieden. Darüber ist es insbesondere für Bremssand von Vorteil, wenn der Abstand c zwischen einer Ansaugöffnung 9 und der nächstgelegenen Zuluftöffnung 10 maximal 30 mm beträgt (siehe Fig. 4). Dadurch ergeben sich besonders vorteilhafte Strömungsverhältnisse im Behälter 2 respektive im Adapter 121..124 und in Folge eine gute Entleerung des Behälters 2.

Die Ausführungsbeispiele zeigen mögliche Ausführungsvarianten einer erfindungsgemäßen pneumatischen Fördereinrichtung 100.. 105, einer erfindungsgemäßen Dosieranlage 110.. 116 beziehungsweise einer erfindungsgemäßen Sandungsanlage sowie eines erfindungsgemäßen Schienenfahrzeugs 28, wobei an dieser Stelle bemerkt sei, dass die Erfindung nicht auf die speziell dargestellten Ausführungsvarianten desselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvarianten möglich sind, vom Schutzumfang mit umfasst.

Im Speziellen wird darauf hingewiesen, dass obwohl ein Teil der Ausführungsbeispiele auf eine Anwendung der pneumatischen Fördereinrichtung 100.. 105 beziehungsweise der Dosieranlage 110.. 116 in einer Sandungsanlage eines Schienenfahrzeugs 28 gerichtet sind, die pneumatische Fördereinrichtung 100.. 105 beziehungsweise die Dosieranlage 110.. 116 natürlich auch in anderen technischen Gebieten eingesetzt werden können, beispielsweise in industriellen und/oder chemischen Anlagen zum Fördern beziehungsweise Dosieren von zu verarbeitenden Stoffen.

Insbesondere wird festgehalten, dass die dargestellten Vorrichtungen in der Realität auch mehr oder auch weniger Bestandteile als dargestellt umfassen können.

Der Ordnung halber sei abschließend darauf hingewiesen, dass zum besseren Verständnis des Aufbaus der pneumatischen Fördereinrichtung 100..105, der Dosieranlage 110..116 der Sandungsanlage sowie des Schienenfahrzeugs 28 diese/dieses bzw. deren/dessen Bestandteile teilweise unmaßstäblich und/oder vergrößert und/oder verkleinert dargestellt wurden.

Die den eigenständigen erfinderischen Lösungen zugrundeliegende Aufgabe kann der Beschreibung entnommen werden.

### Bezugszeichenaufstellung

- 100.. 105: pneumatische Fördereinrichtung
- 2: Behälter für rieselfähiges Gut
- 3: Kontaktfläche
- 4: Strahlpumpe
- 5: Mischkammer

- 6: Treibdüse
- 7: Ansaugkanal
- 8: Zuluftkanal / Falschluftkanal
- 9: Ansaugöffnung
- 10: Zuluftöffnung

- 110..116: Dosieranlage
- 121, 124: Adapter
- 13: Druckluftanschluss
- 14: Druckeinstellschraube
- 15: Lavaldüse

- 16: Transportleitung
- 17: Ausblaseeinrichtung
- 18: Druckluftanschluss
- 19: Ringkanal
- 20: Ausblasekanal

- 21: Bohrung
- 22: Heizstab
- 23: Warmluftkanal
- 24: Anschlussdraht
- 25: Heizflansch

- 26: Bohrung
- 27: Stopfen
- 28: Schienenfahrzeug
- 29: Kompressor / Verdichter
- 30: Ventil

- 31: Steuerung
- 32: Fallrohr
- a: Abstand Zuluftkanal / Kontaktfläche
- b: Abstand Ansaugkanal / Kontaktfläche
- c: Abstand Ansaugöffnung / Zuluftöffnung
- x, y, z: Raumrichtungen

- A: Gerade für Ansaugöffnungen
- B: Gerade für Zuluftöffnungen
- C: konkave Kontaktfläche
- D: konvexe Kontaktfläche

- α: Neigungswinkel Zuluftkanal
- β: Winkel Ansaugkanal / Zuluftkanal
- γ: Neigungswinkel Ansaugkanal

## Patentansprüche

1. Dosieranlage (110 .. 116), umfassend einen Behälter (2) zur Aufnahme rieselfähigen Guts und einer mit einem Behälter (2) gekoppelten pneumatischen Förderereinrichtung (100 .. 105), wobei eine Kontaktfläche (3) der pneumatischen Förderereinrichtung (100 .. 105) in einen Innenraum des Behälters (2) weist, wobei die pneumatische Förderereinrichtung (100 .. 105) die folgenden Merkmale umfasst:
- die Kontaktfläche (3), welche zum Kontakt mit dem rieselfähigen Gut bestimmt ist,
- eine Strahlpumpe (4) mit einer Mischkammer (5), einer druckbeaufschlagbaren und in die Mischkammer (5) mündenden Treibdüse (6) und mit zumindest einem von der Kontaktfläche (3) wegführenden und in die Mischkammer (5) mündenden Ansaugkanal (7), und
- zumindest einen von der Kontaktfläche (3) wegführenden und druckbeaufschlagbaren oder an eine Außenfläche der pneumatischen Förderereinrichtung (100 .. 105) mündenden Zuluftkanal (8), wobei
- der zumindest eine Ansaugkanal (7) und der zumindest eine Zuluftkanal (8) im Bereich der Kontaktfläche (3) zumindest eine Ansaugöffnung (9) und zumindest eine Zuluftöffnung (10) ausbilden, wobei
- der zumindest eine Ansaugkanal (7) und der zumindest eine Zuluftkanal (8) im Bereich der Kontaktfläche (3) im Wesentlichen gleich orientiert sind, wobei die Strömungsrichtungen im zumindest einen Ansaugkanal (7) und im zumindest einen Zuluftkanal (8) im Betrieb der pneumatischen Förderereinrichtung (100 .. 105) antiparallel ausgerichtet sind,
**dadurch gekennzeichnet, dass**
die pneumatische Förderereinrichtung (100 .. 105) zur Gänze außerhalb des genannten Behälters (2) angeordnet ist.

2. Dosieranlage (110 .. 116) nach Anspruch 1, **dadurch gekennzeichnet, dass** jeder Winkel
a) zwischen einem Ansaugkanal (7) und einem Zuluftkanal (8) und/oder
b) zwischen zwei Ansaugkanälen (7) und/oder
c) zwischen zwei Zuluftkanälen (8)
im Bereich der Kontaktfläche (3) unter 30° beträgt.

3. Dosieranlage (110 .. 116) nach einem der vorangegangenen Ansprüche, **dadurch gekennzeichnet, dass** die zumindest eine Zuluftöffnung (10) im Querschnitt kleiner ausgebildet ist als die zumindest eine Ansaugöffnung (9).

4. Dosieranlage (110 .. 116) nach einem der vorangegangenen Ansprüche, **gekennzeichnet durch** mehrere auf der Kontaktfläche (3) entlang einer ersten Geraden (A) angeordnete Ansaugöffnungen (9) mehrerer Ansaugkanäle (7) und mehrere auf der Kontaktfläche (3) entlang einer zur ersten Geraden (A) parallelen zweiten Geraden (B) angeordnete Zuluftöffnungen (10) mehrerer Zuluftkanäle (8).

5. Dosieranlage (110 .. 116) nach einem der vorangegangenen Ansprüche, **gekennzeichnet durch** eine der Mischkammer (5) in Förderrichtung des rieselfähigen Guts nachgeordnete Lavaldüse (15).

6. Dosieranlage (110 .. 116) nach einem der vorangegangenen Ansprüche, **dadurch gekennzeichnet, dass** eine Strahlrichtung der Treibdüse (6) waagrecht ausgerichtet ist oder eine waagrechte Komponente aufweist.

7. Dosieranlage (110 .. 116) nach einem der vorangegangenen Ansprüche, **dadurch gekennzeichnet, dass** ein an der Kontaktfläche (3) beginnender gerader Abschnitt des zumindest einen Ansaugkanals (7) weiter von der Kontaktfläche (3) wegführt als ein an der Kontaktfläche (3) beginnender gerader Abschnitt des zumindest einen Zuluftkanals (8).

8. Dosieranlage (110 .. 116) nach einem der vorangegangenen Ansprüche, **dadurch gekennzeichnet, dass** ein an der Kontaktfläche (3) beginnender gerader Abschnitt des zumindest einen Ansaugkanals (7) und ein an der Kontaktfläche (3) beginnender gerader Abschnitt des zumindest einen Zuluftkanals (8) von der pneumatischen Förderereinrichtung (100 .. 105) weg in Richtung des Behälters (2) einander zu geneigt sind.

9. Verwendung der Dosieranlage (110 .. 116) nach einem der vorangegangenen Ansprüche zum Absaugen des rieselfähigen Guts aus dem genannten Behälter (2), **dadurch gekennzeichnet dass** der zumindest eine Ansaugkanal (7) und der zumindest eine Zuluftkanal (8) im Bereich der Kontaktfläche (3) um maximal 40° gegenüber der Vertikalen (z) geneigt sind.

10. Dosieranlage (110 .. 116) nach einem der Ansprüche 1 bis 8, **dadurch gekennzeichnet, dass** der Behälter (2) zur Kontaktfläche (3) der pneumatischen Förderereinrichtung (100 .. 105) hin spitz zuläuft.

11. Dosieranlage (110 .. 116) nach Anspruch 10, **dadurch gekennzeichnet, dass** der spitz zulaufende Teil wenigstens im Endbereich durch einen Adapter (121..124) gebildet ist.

12. Modulares System, umfassend eine Dosieranlage (110 .. 116) nach Anspruch 11, **gekennzeichnet durch** zumindest zwei Adapter (121..124) unterschiedlicher Bauart.

13. Verwendung der Dosieranlage (110 .. 116) nach einem der Ansprüche 1 bis 8, 10 und 11 ++ in einer Sandungsanlage eines Schienenfahrzeugs (28), **dadurch gekennzeichnet, dass** als rieselfähiges Gut Bremssand vorgesehen ist.

14. Sandungsanlage für ein Schienenfahrzeug (28), **gekennzeichnet durch** eine Dosieranlage (110 .. 116) nach einem der Ansprüche 1 bis 8, 10 und 11.

15. Schienenfahrzeug (28), **gekennzeichnet durch** eine Sandungsanlage nach Anspruch 14.

## Claims

1. A metering system (110...116) comprising a container (2) for receiving pourable material and a pneumatic conveyor device (100...105) coupled with the container (2), a contact surface (3) of the pneumatic conveyor device (100...105) pointing into the interior of the container (2), the pneumatic conveyor device (100...105) having the following features:
- the contact surface (3) that is designed to be in contact with the pourable material,
- an ejector pump (4) comprising a mixing chamber (5), a jet nozzle (6) that opens into the mixing chamber (5) and to which pressure can be applied, and at least one aspiration channel (7) that leads away from the contract surface (3) and opens into the mixing chamber (5), and
- at least one air-intake channel (8) that leads away from the contact surface (3) and to which pressure can be applied or that opens onto an outer surface of the pneumatic conveyor device (100...105),
- the at least one aspiration channel (7) and the at least one air-intake channel (8) forming at least one aspiration opening (9) and at least one air-intake opening (10) in the region of the contact surface (3),
- the at least one aspiration channel (7) and the at least one air-intake channel (8) being oriented in substantially the same manner in the region of the contact surface (3), the flow directions in the at least one aspiration channel (7) and the at least one air-intake channel (8) being aligned antiparallel when the pneumatic conveyor device (100...105) is in operation,
**characterised in that**
the pneumatic conveyor device (100...105) being arranged entirely outside the container (2).

2. A metering system (110...116) according to claim 1, **characterised in that** in the region of the contact surface (2) each angle
a) between an aspiration channel (7) and an air-intake channel (8) and/or
b) between two aspiration channels (7) and/or
c) between two air-intake channels (8)
is less than 30°.

3. A metering system (110...116) according to any one of the preceding claims, **characterised in that** the at least one air-intake opening (10) is smaller in cross-section than the at least one aspiration opening (9).

4. A metering system (110...116) according to any one of the preceding claims, **characterised by** a plurality of aspiration openings (9) of a plurality of aspiration channels (8), these aspiration openings (9) being arranged along a first straight line (A) on the contact surface (3), and a plurality of air-intake openings (10) of a plurality of air-intake channels (8), these air-intake openings (10) being arranged along a second straight line (B) parallel to the first straight line (A) on the contact surface (3).

5. A metering system (100...116) according to any one of the preceding claims, **characterised by** a de Laval nozzle (15) arranged downstream of the mixing chamber (5) in the direction of conveyance of the pourable material.

6. A metering system (100...116) according to any one of the preceding claims, **characterised in that** a jet direction of the jet nozzle (6) is aligned horizontally or has a horizontal component.

7. A metering system (100...116) according to any one of the preceding claims, **characterised in that** a straight section of the at least one aspiration channel (7) starting at the contact surface (3) leads further away from the contact surface (3) than a straight section of the at least one air-intake channel (8) starting at the contact surface (3).

8. A metering system (100...116) according to any one of the preceding claims, **characterised in that** a straight section of the at least one aspiration channel (7) starting at the contact surface (3) and a straight section of the at least one air-intake channel (8) starting at the contact surface (3) are inclined towards one another away from the pneumatic conveyor device (100...105) towards the container (2).

9. A use of a metering system (100...116) according to any of the preceding claims for aspirating the pourable material out of the container (2), **characterised in that** the at least one aspiration channel (7) and the at least one air-intake channel (8) are inclined at a maximum of 40° in relation to the vertical (z) in the region of the contact surface (3).

10. A metering system (100...116) according to any one of claims 1 to 8, **characterised in that** the container (2) tapers to a point in the direction of the contact surface (3) of the pneumatic conveyor device (100...105).

11. A metering system (100...116) according to claim 10, **characterised in that** at least the end region of the part that tapers to a point takes the form of an adapter (121...124).

12. A modular system comprising a metering system (100...116) according to claim 11, **characterised by** at least two adapters (121... 124) of different design.

13. A use of a metering system (100...116) according to any one of claims 1 to 8, 10 and 11 in a sanding system of a rail vehicle (28), **characterised in that** braking sand is provided as the pourable material.

14. A sanding system for a rail vehicle (28), **characterised by** a metering system (100...116) according to any one of claims 1 to 8, 10 and 11.

15. A rail vehicle (28), **characterised by** a sanding system according to claim 14.

## Revendications

1. Installation (110 .. 116) de dosage, comprenant un récipient (2) de réception d'un produit apte à ruisseler et d'un dispositif (100 .. 105) pneumatique de refoulement accouplé au récipient (2), une surface (3) de contact du dispositif (100 .. 105) pneumatique de refoulement étant tournée vers un espace intérieur du récipient (2), le dispositif (100 .. 105) pneumatique de refoulement comprenant les caractéristiques suivantes :
- la surface (3) de contact, qui est définie pour le contact avec le produit apte à ruisseler,
- un éjecteur (4) ayant une chambre (5) de mélange, une buse (6) d'entraînement pouvant être alimentée en pression et débouchant dans la chambre (5) de mélange, et au moins un conduit (7) d'aspiration, partant de la surface (3) de contact et débouchant dans la chambre (5) de mélange, et
- au moins un conduit (8) d'apport d'air, partant de la surface (3) de contact et pouvant être alimenté en pression ou débouchant sur une surface extérieure du dispositif (100 .. 105) pneumatique de refoulement, dans laquelle
- le au moins un conduit (7) d'aspiration et le au moins un conduit (8) d'apport d'air constituent dans la partie de la surface (3) de contact au moins une ouverture (9) d'aspiration et au moins une ouverture (10) d'apport d'air, dans laquelle
- le au moins un conduit (7) d'aspiration et le au moins un conduit (8) d'apport d'air sont dans la partie de la surface (3) de contact orientés sensiblement pareillement, les sens d'écoulement dans le au moins un conduit (7) d'aspiration et dans le au moins un conduit (8) d'apport d'air, étant en fonctionnement du dispositif (100 .. 105) pneumatique de refoulement, dirigés de manière antiparallèle,
**caractérisée en ce que**
le dispositif (100 .. 105) pneumatique de refoulement est disposé en son entier à l'extérieur dudit récipient (2).

2. Installation (110 .. 116) de dosage suivant la revendication 1, **caractérisée en ce que** chaque angle
a) entre un conduit (7) d'aspiration et un conduit (8) d'apport d'air et/ou
b) entre deux conduits (7) d'aspiration et/ou
c) entre deux conduits (8) d'apport d'air
est, dans la partie de la surface (3) de contact, inférieur à 30°.

3. Installation (110 .. 116) de dosage suivant l'une des revendications précédentes, **caractérisée en ce que** la au moins une ouverture (10) d'apport d'air a une section transversale plus petite que la au moins une ouverture (9) d'aspiration.

4. Installation (110 .. 116) de dosage suivant l'une des revendications précédentes, **caractérisée par** plusieurs ouvertures (9) d'aspiration, disposées sur la surface (3) de contact le long d'une première droite (A), de plusieurs conduits (7) d'aspiration et par plusieurs ouvertures d'apport d'air, disposées sur la surface (3) de contact le long d'une deuxième droite (B) parallèle à la première droite (A), de plusieurs conduits (8) d'apport d'air.

5. Installation (110 .. 116) de dosage suivant l'une des revendications précédentes, **caractérisée par** une buse (15) d'aval, montée en aval de la chambre (5) de mélange dans le sens de refoulement du produit apte à ruisseler.

6. Installation (110 .. 116) de dosage suivant l'une des revendications précédentes, **caractérisée en ce qu'**un sens du jet de la buse (6) d'entraînement est horizontal ou a une composante horizontale.

7. Installation (110 .. 116) de dosage suivant l'une des revendications précédentes, **caractérisée en ce qu'**une partie droite, commençant à la surface (3) de contact, du au moins un conduit (7) d'aspiration part plus loin de la surface (3) de contact qu'une partie droite, commençant à la surface (3) de contact, du au moins un conduit (8) d'apport d'air.

8. Installation (110 .. 116) de dosage suivant l'une des revendications précédentes, **caractérisée en ce qu'**une partie droite, commençant à la surface (3) de contact, du au moins un conduit (7) d'aspiration et une partie droite, commençant à la surface (3) de contact, du au moins un conduit (8) d'apport d'air sont inclinés l'un par rapport à l'autre en direction du récipient (2) en s'éloignant du dispositif (100 .. 105) pneumatique de refoulement.

9. Utilisation de l'installation (110 .. 116) de dosage suivant l'une des revendications précédentes, pour aspirer du produit apte à ruisseler dudit récipient (2), **caractérisé en ce que** le au moins un conduit (7) d'aspiration et le au moins un conduit (8) d'apport d'air sont, dans la partie de la surface (3) de contact, inclinés par rapport à la verticale (z) de 40° au maximum.

10. Installation (110 .. 116) de dosage suivant l'une des revendications 1 à 8, **caractérisée** en ce le récipient (2) s'effile vers la surface (3) de contact du dispositif (100 .. 105) pneumatique de refoulement.

11. Installation (110 .. 116) de dosage suivant la revendication 10, **caractérisée en ce que** la partie s'effilant est formée au moins dans la partie d'extrémité d'un adapteur (121 .. 124).

12. Système modulaire, comprenant une installation (110 .. 116) de dosage suivant la revendication 11, **caractérisé par** au moins deux adaptateurs (121 .. 124) de type de construction différente.

13. Utilisation de l'installation (110 .. 116) de dosage suivant l'une des revendications 1 à 8, 10 et 11, dans une installation d'assemblage d'un véhicule (28) ferroviaire, **caractérisée en ce qu'**il est prévu du sable de freinage comme produit apte à ruisseler.

14. Installation de sablage pour un véhicule (28) ferroviaire, **caractérisée par** une installation (110 .. 116) de dosage suivant l'une des revendications 1 à 8, 10 et 11.

15. Véhicule (28) ferroviaire, **caractérisé par** une installation de sablage suivant la revendication 14.
